# EUROPÄISCHE PATENTSCHRIFT

(11) **EP 0 931 742 B1**
(45) Veröffentlichungstag und Bekanntmachung des Hinweises auf die Patenterteilung: **09.04.2003**
(21) Anmeldenummer: 99100878.0
(22) Anmeldetag: 19.01.1999
(51) Int. Cl.: B65H 18/08, B65H 23/26, B65H 35/02

(54) **Wickelmaschine zum Aufwickeln der einzelnen Bahnstreifen einer längsgeschnittenen Warenbahn**
Winding machine to wind the single strips of a slitted web
Enrouleuse pour enrouler chacune des bandes d'une bande refendue

(30) Priorität: 24.01.1998 DE 19802709
(43) Veröffentlichungstag der Anmeldung: 28.07.1999
(73) Patentinhaber: Kampf GmbH & Co. Maschinenfabrik, D-51674 Wiehl (DE)
(72) Erfinder: Hutzenlaub, Armin, 51674 Wiehl (DE)
(74) Vertreter: Thul, Hermann, Dipl.-Phys.

(56) Entgegenhaltungen:
- EP-A- 0 887 293
- DE-A- 2 506 235
- DE-A- 4 116 963
- DE-B- 1 574 325
- DE-C- 3 941 384
- US-A- 5 605 302
- PATENT ABSTRACTS OF JAPAN vol. 017, no. 574 (M-1498), 19. Oktober 1993 (1993-10-19) & JP 05 169141 A (FURUKAWA ALUM CO LTD), 9. Juli 1993 (1993-07-09)

## Beschreibung

Die Erfindung betrifft eine Wickelmaschine zum Aufwickeln der einzelnen Bahnstreifen einer längsgeschnittenen Warenbahn, insbesondere einer Kunststoffolie, gemäß dem Oberbegriff des Patentanspruchs 1.

Zum Aufwickeln der einzelnen Bahnstreifen einer längsgeschnittenen Warenbahn, beispielsweise einer Kunststoffolie, werden bekannterweise Wickelmaschinen eingesetzt, bei denen die beim Längsschneiden erzeugten Bahnstreifen wechselweise zwei getrennten Aufwickelgruppen zugeführt werden, die jeweils an einer Maschinenseite angeordnet sind. in jeder Aufwickelgruppe werden die Bahnstreifen zu Wickelrollen aufgewickelt, die mit koaxial fluchtenden Wickelachsen gehalten werden. Die Aufteilung der Bahnstreifen auf zwei Förderstrecken, die jeweils zu einer Aufwickelgruppe führen, ist erforderlich, um die Stirnseiten zweier benachbarter Wickelrollen beim Aufwickeln auf Abstand zu halten, um eine Reibung zwischen zwei Wickelrollen zu verhindern. Die Aufteilung der Bahnstreifen auf die beiden Förderstrecken erfolgt beim Ablauf von einer Separierwalze, die entweder zugleich als Schneidwalze beim Längsschneiden dient oder hinter der Längsschneideeinrichtung angeordnet ist.

Zwischen der Separierwalze und den einzelnen Wickelstationen werden die Bahnstreifen von Führungswalzen umgelenkt. Beim Aufwickeln von Bahnstreifen aus Kunststoffolien dient üblicherweise als letzte Führungswalze eine Kontaktwalze, die pneumatisch gegen die jeweilige Wickelrolle angedrückt wird, um die an der Bahn haftende Luft abzuquetschen. Weiterhin ist es erforderlich, die Wickelrollen der einen Aufwickelgruppe gleichsinnig zu denen der anderen Aufwickelgruppe zu drehen, damit jeweils die gleichen Bahnseiten beim Aufwickeln innen bzw. außen liegen.

Eine derartige Wickelmaschine der gattungsgemäßen Art ist in der DE 33 08 059-C beschrieben.

Bekannterweise ist es erforderlich, beim Aufwickeln einen anderen Bahnzug als beim Längsschneiden einzustellen. Um dies zu ermöglichen, müssen die Kontaktwalzen und die in Bahnlaufrichtung davor angeordneten Führungswalzen in einem ausreichend großen Winkel von den Bahnstreifen umschlungen sein, damit sie genügend an den Walzen haften.

In der Praxis hat es sich gezeigt, daß unterschiedliche Umschlingungsverhältnisse an den entsprechenden Walzen der beiden Förderstrecken zu Differenzen im Bahnzug beim Aufwickeln und damit zu Differenzen in der Wickelqualität in den beiden Aufwickelgruppen führen. Die Differenzen können nur konstruktiv aufwendig, beispielsweise mit Einzelantrieben für die Wickelrollen, korrigiert werden.

Aus der DE 15 74 325-B ist eine Wickelmaschine zum Aufwickeln einzelner Bahnstreifen einer längsgeschnitten Warenbahn bekannt, die eine Längsschneideeinrichtung zum Unterteilen den Warenbahn in Bahnstreifen und ein Element zum Aufteilen der Bahnstreifen auf zwei getrennte Förderstrecken aufweist, die jeweils zu einer Aufwickelgruppe führen. In jeder Aufwickelgruppe werden Bahnstreifen zu Wickelrollen aufgewickelt, wobei jede der beiden Förderstrecken zu einer Aufwickelgruppe beim oder unmittelbar nach dem Aufteilen der Bahnstreifen mit je zwei Führungswalzen beginnt.

Der Erfindung liegt die Aufgabe zugrunde, eine gattungsgemäße Wickelmaschine so zu verbessern, daß die Bahnstreifen in den beiden Förderstrecken zu den beiden Aufwickelgruppen mit übereinstimmenden Umschlingungsverhältnissen an den jeweils entsprechenden Walzen geführt werden können.

Diese Aufgabe wird mit den Merkmalen des Patentanspruchs 1 gelöst.

Die Unteransprüche enthalten bevorzugte, da besonders vorteilhafte Ausführungsformen der Erfindung.

Bei der Ausführungsform nach Patentanspruch 2 ist vor den beiden ersten Führungswalzen eine Separierwalze angeordnet, von der die beiden Gruppen von Bahnstreifen auf getrennten Strecken abgezogen werden. Die Separierwalze kann zugleich als Schneidwalze beim Längsschneiden dienen, oder es ist eine getrennte Separierwalze hinter der Längsschneideeinrichtung angeordnet. Die beiden getrennten Förderstrecken zu den jeweiligen ersten Führungswalzen verlaufen im wesentlichen symmetrisch zu dem durch die Mitte zwischen diesen verlaufenden Lot auf die gemeinsame Tangente, da das Lot zugleich eine Tangente an die Separierwalze ist.

Bei der Ausführungsform nach Figur 2 sind die beiden ersten Führungswalzen unmittelbar nebeneinander angeordnet. Die beiden Förderstrecken zu den verschiedenen Aufwickelgruppen verlaufen erst ab dem Ablauf von den ersten Führungswalzen getrennt. Bei markierungsunempfindlichen Warenbahnen können die beiden ersten Führungswalzen gegeneinander gepreßt werden, damit der Bahnzug zwischen den Aufwickelgruppen und der Längsschneideeinrichtung unterbrochen wird.

Bei den Ausführungsformen nach den Ansprüchen 4 und 5 sind die Längendifferenzen zwischen entsprechenden Teilstrecken der beiden Förderstrecken gering gehalten, vorzugsweise stimmen die Streckenlängen im wesentlichen überein. Geringe, insbesondere übereinstimmende Längen in den entsprechenden Förderstrecken stellen sicher, daß die Unterschiede in den Luftgrenzschichten auf den Bahnstreifen gering gehalten werden, die zu einem unterschiedlichen Haftungsverhalten auf einer nachfolgenden Führungswalze führen würden. Weiterhin vereinfachen übereinstimmende Längen der beiden Förderstrecken einen Rollenwechsel, da vor dem Aufteilen angebrachte Klebestreifen gleichzeitig die beiden Aufwickelgruppen erreichen. Die Wickelmaschine braucht somit nur einmal angehalten zu werden.

Die Wickelmaschine nach Anspruch 7 hat den Vorteil, daß die beiden Aufwickelgruppen in gleicher Höhe über dem Boden angeordnet werden können. Dies vereinfacht sowohl die Konstruktion, als auch die Bedienung der Maschine.

Das Antreiben zumindest der jeweils zweiten Führungswalze gemäß Patentanspruch 8 ermöglicht es, den Bahnzug beim Längsschneiden auf den gewünschten Wert einzustellen.

Die Zeichnungen dienen zur Erläuterung der Erfindung anhand schematisch dargestellter Ausführungsbeispiele.
- Figur 1: zeigt als Prinzipskizze eine Wickelvorrichtung mit einer getrennten Separierwalze.
- Figur 2: zeigt als Prinzipskizze eine Wickelvorrichtung, bei der die ersten Führungswalzen zugleich als Element zum Aufteilen der Bahnstreifen auf zwei getrennte Förderstrecken dienen.

Die von einer nicht dargestellten Abwickelvorrichtung abgezogene Warenbahn 1, im Beispiel eine Kunststoffolie, wird von einer Längsschneideeinrichtung 2 in einzelne Bahnstreifen unterteilt, die auf zwei getrennten Förderstrecken 3, 4 jeweils zu einer Aufwickelgruppe geführt werden, die an beiden Seiten der Wickelmaschine angeordnet sind. In jeder Aufwickelgruppe werden die Bahnstreifen zu Wickelrollen 4, 5 aufgewickelt, die auf bekannte Weise von Tragelementen gehalten und von einem Drehantrieb gedreht werden, um die gewünschte Zugspannung beim Aufwickeln zu erzeugen. Wie in den Figuren mit den Pfeilen angedeutet, werden die Wickelrollen 5, 6 gleichsinnig gedreht, damit jeweils die gleichen Seiten der Bahnstreifen sich innen und außen in den Wickelrollen 5, 6 befinden. Bevorzugt sind die beiden Aufwickelgruppen in gleicher Höhe über dem Boden angeordnet, die Wickelrollen 5, 6 drehen sich somit in der gleichen Höhe.

Als Längsschneideeinrichtung wird nach den Ausführungsbeispielen eine Längsschneidewalze 7 verwendet, die bei dem Ausführungsbeispiel nach Figur 1 zugleich als Separierwalze dient. Alternativ kann im Anschluß an eine Längsschneideeinrichtung eine getrennte Separierwalze angeordnet werden, von der die Bahnstreifen auf die beiden Förderstrecken 3, 4 aufgeteilt werden. In Figur 2 ist eine weitere mögliche Ausführungsform dargestellt, bei der die Aufteilung der Bahnstreifen an den ersten Führungswalzen 8, 8', also ohne eine eigene Separierwalze erfolgt.

Unmittelbar nach dem Aufteilen der Bahnstreifen (Figur 1) oder beim Aufteilen der Bahnstreifen (Figur 2) beginnen die beiden Förderstrecken 3, 4 jeweils mit einer ersten Führungswalze 8, 8', von denen die Bahnstreifen jeweils nach außen umgelenkt werden, so daß die beiden Förderstrecken 3, 4 zunächst voneinander weg verlaufen. Die beiden ersten Führungswalzen 8, 8' haben bevorzugt den gleichen Durchmesser und werden mit dem gleichen Winkel α von den Bahnstreifen umschlungen.

Mit einem Abstand L1, L1' folgt jeweils auf die erste Führungswalze 8, 8' eine zweite Führungswalze 9, 9', von denen die Bahnstreifen jeweils wieder zur Maschinenmitte hin umgelenkt werden. Bevorzugt haben die beiden zweiten Führungswalzen 9, 9' den gleichen Durchmesser und werden mit dem gleichen Umschlingungswinkel β von den Bahnstreifen umlaufen. Wesentlich ist, daß die beiden zweiten Führungswalzen 9, 9' eine gemeinsame Tangente T mit den beiden ersten Führungswalzen 8, 8' besitzen, und daß die Bahnstreifen den ersten Führungswalzen 8, 8' im wesentlichen symmetrisch zu dem durch die Mitte zwischen den beiden ersten Führungswalzen 8, 8' verlaufenden Lot O auf die gemeinsame Tangente T zugeführt werden. Dies ermöglicht es, sowohl an den Walzen 8, 8', als auch an den Walzen 9, 9' jeweils übereinstimmende Umschlingungsverhältnisse einzustellen. Damit die Wickelrollen 5,6 der beiden Aufwickelgruppen gleichsinnig rotieren, sind die beiden zweiten Führungswalzen 9, 9' auf verschiedenen Seiten der gemeinsamen Tangente T angeordnet.

Bei der Ausführungsform nach Figur 1 haben die ersten Führungswalzen 8, 8' einen gewissen Abstand voneinander. Sie sind so relativ zum Lot 0 angeordnet, daß ihre beiden Abstände a, a' von Lot 0 sich um weniger als 20 % des kleinsten Abstands unterscheiden. Vorzugsweise sind die beiden Abstände a, a' im wesentlichen gleich, wie in Figur 1 dargestellt ist. Die Bahnstreifen werden mit wachsendem Abstand von dem Lot O den ersten Führungswalzen 8, 8' von der Separierwalze 7 zugeführt. Damit dies möglich ist, ist das Lot O zugleich eine Tangente an die Separierwalze.

Bei der Ausführungsform nach Figur 2 liegen die beiden ersten Führungswalzen 8, 8' unmittelbar nebeneinander. Sie können umfänglich gegeneinander gepreßt werden, um die Bahnzüge zu unterbrechen. Die Bahnstreifen verlaufen daher auf der Förderstrecke zu den Führungswalzen 8, 8' im Lot O.

Die Abstände L1, L1' der zweiten Führungswalzen 9, 9' von den ersten Führungswalzen 8, 8' unterscheiden sich um weniger als 20 % des kleisten Abstands L1, L1'. Vorzugsweise sind die beiden Abstände L1, L1' im wesentlichen gleich, und die zweiten Führungswalzen 9, 9' sind mit im wesentlichen gleichem Abstand vom Lot 0 auf verschiedenen Seiten der Tangente T angeordnet.

Zumindest die beiden zweiten Führungswalzen 9, 9' jeder Förderstrecke, bevorzugt auch die ersten Führungswalzen 8, 8', sind mit einem Drehantrieb verbunden. Sie werden so angetrieben, daß sich die gewünschten Bahnzüge beim Längsschneiden und Aufwickeln einstellen.

Jeweils im Anschluß an die zweite Führungswalze 9, 9' folgt eine dritte Führungswalze 10, 10', die bevorzugt als gegen die jeweilige Wickelrolle 5, 6 andrückbare Kontaktwalzen ausgebildet sind. Die beiden dritten Führungswalzen 10, 10' haben den gleichen Durchmesser und werden in einen gleichen Winkel γ von den Bahnstreifen umschlungen, der bei den Ausführungsbeispielen ca. 180° beträgt. Sie sind so angeordnet, daß sich die Längen L2, L2' in beiden Förderstrecken zwischen ihnen und der zugehörigen zweiten Führungswalze 9, 9' sich um weniger als 20 % der kleinsten Länge L2, L2' unterscheiden. Vorzugsweise sind die beiden Längen L2, L2' im wesentlichen gleich. Besonders vorteilhaft ist die Ausgestaltung, falls die Förderstrekken zu den dritten Führungswalzen 10, 10' auch parallel zueinander verlaufen und die Gerade durch ihre Mittelpunkte horizontal verläuft. Die beiden Aufwickelgruppen mit den Wickelrollen 5, 6 sind dann symmetrisch zueinander in gleicher Höhe in der Wickelmaschine angeordnet. Dies vereinfacht sowohl die Konstruktion als auch die Bedienung der Maschine.

Konstruktionsbedingt lassen sich auf den beiden Förderstrecken 3, 4 nicht immer exakt übereinstimmende Umschlingungsverhältnisse an den Walzen 8, 8' bzw. 9, 9' bzw. 10, 10' einstellen. Falls Abweichungen von der Idealsituation mit exakt übereinstimmenden Umschlingungsverhältnissen an den entsprechenden Walzen erforderlich sind, werden sie so gering gehalten, daß die Unterschiede der entsprechenden Winkel α, β, γ kleiner als 20 % des jeweils kleineren Winkels betragen.

## Patentansprüche

1. Wickelmaschine zum Aufwickeln der einzelnen Bahnstreifen einer längsgeschnittenen Warenbahn (1) mit
- einer Längsschneideeinrichtung zum Unterteilen der Warenbahn (1) in Bahnstreifen, und
- einem Element zum Aufteilen der Bahnstreifen auf zwei getrennte Förderstrecken, (3, 4) die jeweils zu einer Aufwickelgruppe führen, in denen die Bahnstreifen zu Wickelrollen (5, 6) aufgewickelt werden, wobei die Bahnstreifen in den beiden Förderstrecken (3,4) so geführt werden, daß die Wickelrollen (5,6) in den beiden Aufwickelgruppen gleichsinnig rotieren,
**dadurch gekennzeichnet, daß** jede der beiden Förderstrecken (3, 4) zu einer Aufwikkelgruppe beim oder unmittelbar nach dem Aufteilen der Bahnstreifen mit je zwei Führungswalzen (8, 8', 9, 9') beginnt, die so angeordnet sind, daß
- alle vier Führungswalzen (8, 8', 9, 9') eine gemeinsame Tangente (T) besitzen,
- daß die Bahnstreifen den ersten Führungswalzen (8, 8') der beiden Förderstrecken (3, 4) im wesentlichen symmetrisch zu dem durch die Mitte zwischen den beiden ersten Führungswalzen (8, 8') verlaufenden Lot (O) auf die gemeinsame Tangente (T) zugeführt werden, und
- sich die beiden zweiten Führungswalzen (9, 9') auf verschiedenen Seiten der gemeinsamen Tangente (T) befinden.

2. Wickelmaschine nach Anspruch 1, **dadurch gekennzeichnet, daß** die beiden Abstände (a, a') der jeweils ersten Führungswalze (8, 8') vom Lot (O) auf die gemeinsame Tangente (T) der beiden Förderstrecken (3, 4) sich um weniger als 20 % des kleinsten Abstands (a, a') unterscheiden, vorzugsweise im wesentlichen gleich sind, und daß in Bahnlaufrichtung vor den ersten Führungswalzen (8, 8') eine Separierwalze (7) als Element zum Aufteilen der Bahnstreifen auf die zwei getrennten Förderstrecken (3, 4) angeordnet ist, an die das Lot (O) eine Tangente ist.

3. Wickelmaschine nach Anspruch 1, **dadurch gekennzeichnet, daß** die beiden ersten Führungswalzen (8, 8') unmittelbar nebeneinander angeordnet sind und zugleich als Element zum Aufteilen der Bahnstreifen auf die zwei getrennten Förderstrecken (3, 4) dienen.

4. Wickelmaschine nach einem der Ansprüche 1 bis 3, **dadurch gekennzeichnet, daß** die Abstände (L1, L1') der jeweils zweiten Führungswalze (9, 9') vom Lot (O) der beiden Förderstrecken (3, 4) sich um weniger als 20 % des kleinsten Abstands (L1, L1') unterscheiden, vorzugsweise im wesentlichen gleich sind.

5. Wickelmaschine nach einem der Ansprüche 1 bis 4, **dadurch gekennzeichnet, daß** in jeder Förderstrecke (3, 4) im Anschluß an die zweite Führungswalze (9, 9') eine dritte Führungswalze (10, 10'), vorzugsweise eine gegen die Wickelrollen (5, 6) andrückbare Kontaktwalze, folgt, wobei die beiden dritten Führungswalzen (10, 10') so angeordnet sind, daß die Längen (L2, L2') der beiden Förderstrecken zwischen der zweiten (9, 9') und dritten Führungswalze (10, 10') sich um weniger als 20 % der kleinsten Länge (L2, L2') unterscheiden, vorzugsweise im wesentlichen gleich sind.

6. Wickelmaschine nach Anspruch 5, **dadurch gekennzeichnet, daß** die beiden Förderstrecken zwischen der zweiten (9, 9') und dritten Führungswalze (10, 10') parallel zueinander verlaufen.

7. Wickelmaschine nach Anspruch 5 oder 6, **dadurch gekennzeichnet, daß** die beiden dritten Führungswalzen (10, 10') so angeordnet sind, daß die Gerade durch ihre Mittelpunkte horizontal verläuft.

8. Wickelmaschine nach einem der Ansprüche 1 bis 7, **dadurch gekennzeichnet, daß** zumindest die beiden zweiten Führungswalzen (9, 9') jeder Förderstrecke (3, 4) angetrieben sind.

9. Wickelmaschine nach einem der Ansprüche 1 bis 8, **dadurch gekennzeichnet, daß** die einander entsprechenden Führungswalzen (8, 8' bzw. 9, 9' bzw. 10, 10') der beiden Förderstrecken (3, 4) den gleichen Durchmesser aufweisen.

## Claims

1. Winder for winding the individual strips of a slit product web (1), having
- a slitter for subdividing the product web (1) into strips, and
- an element for dividing the strips into two separate delivery paths (3, 4), which each lead to a winding group in which the strips are wound up into wound rolls (5, 6), the strips being guided in the two delivery paths (3, 4) in such a way that the wound rolls (5, 6) rotate in the same direction in the two winding groups,
**characterized in that** each of the two delivery paths (3, 4) belonging to a winding group as or immediately after the strips are divided begins with two guide rolls (8, 8', 9, 9'), which are arranged in such a way that
- all four guide rolls (8, 8', 9, 9') have a common tangent (T),
- that the strips are supplied to the first guide rolls (8, 8') of the two delivery paths (3, 4) on the common tangent (T) substantially symmetrically to the vertical (O) running through the centre between the two first guide rolls (8, 8'), and
- the two second guide rolls (9, 9') are located on different sides of the common tangent (T).

2. Winder according to Claim 1, **characterized in that** the two distances (a, a') of the respective first guide roll (8, 8') from the vertical (O) on the common tangent (T) of the two conveyor paths (3, 4) differ by less than 20% of the smallest distance (a, a') and are preferably substantially the same, and **in that** upstream of the first guide rolls (8, 8'), in the web running direction, there is arranged a separator roll as an element for dividing the strips into the two separate delivery paths (3, 4), to which roll the vertical (O) is a tangent.

3. Winder according to Claim 1, **characterized in that** the two first guide rolls (8, 8') are arranged immediately beside each other and at the same time serve as an element for dividing the strips into the two separate delivery paths (3, 4).

4. Winder according to one of Claims 1 to 3, **characterized in that** the distances (L1, L1') of the respective second guide roll (9, 9') from the vertical (O) of the two delivery paths (3, 4) differ by less than 20% of the smallest distance (L1, L1'), and are preferably substantially the same.

5. Winder according to one of Claims 1 to 4, **characterized in that** in each delivery path (3, 4), following the second guide roll (9, 9'), there follows a third guide roll (10, 10'), preferably a contact roll that can be pressed against the wound reels (5, 6), the two third guide rolls (10, 10') being arranged in such a way that the lengths (L2, L2') of the two delivery paths between the second (9, 9') and third guide roll (10, 10') differ by less than 20% of the smallest length (L2, L2'), and are preferably substantially the same.

6. Winder according to Claim 5, **characterized in that** the two delivery paths run parallel to each other between the second (9, 9') and third guide roll (10, 10').

7. Winder according to Claim 5 or 6, **characterized in that** the two third guide rolls (10, 10') are arranged in such a way that the straight line through their centres runs horizontally.

8. Winder according to one of claims 1 to 7, **characterized in that** at least the two second guide rolls (9, 9') of each delivery path (3, 4) are driven.

9. Winder according to one of Claims 1 to 8, **characterized in that** the mutually corresponding guide rolls (8, 8' and 9, 9' and 10, 10') of the two delivery paths (3, 4) have the same diameter.

## Revendications

1. Machine de bobinage pour bobiner les bandes individuelles d'une nappe de tissu (1) découpée en longueur, comportant:
- un dispositif de découpe longitudinale pour diviser la nappe de tissu (1) en bandes, et
- un élément pour répartir les bandes entre deux parcours de transport (3, 4) distincts qui conduisent chacun à un groupe de bobinage dans lequel les bandes sont bobinées en rouleaux bobinés (5, 6), les bandes étant guidées dans les deux parcours de transport (3, 4) de telle sorte que les rouleaux bobinés (5, 6) des deux groupes de bobinage tournent dans le même sens,
**caractérisée en ce que** chacun des deux parcours de transport (3, 4) conduisant vers un groupe de bobinage commence au droit de la répartition des bandes ou immédiatement après celle-ci par chaque fois deux cylindres de guidage (8, 8', 9, 9') qui sont disposés de telle sorte que :
- les quatre cylindres de guidage (8, 8', 9, 9') possèdent une tangente (T) commune,
- les bandes sont amenées sur la tangente commune (T) vers les premiers cylindres de guidage (8, 8') des deux parcours de transport (3, 4) de manière essentiellement symétrique par rapport à la perpendiculaire (O) qui passe par le milieu entre les deux premiers cylindres de guidage (8, 8'), et
- les deux deuxièmes cylindres de guidage (9, 9') sont situés sur des côtés différents de la tangente commune (T).

2. Machine de bobinage selon la revendication 1, **caractérisée en ce que** les deux distances (a, a') entre chacun des premiers cylindres de guidage (8, 8') et la perpendiculaire (O) à la tangente commune (T) des deux parcours de transport (3, 4) diffèrent de moins de 20 % de la plus petite distance (a, a'), et sont de préférence essentiellement égales, et **en ce qu'**un cylindre séparateur (7) auquel la perpendiculaire (O) est tangente est disposé en avant des premiers cylindres de guidage (8, 8') dans le sens d'avancement de la bande et sert d'élément de répartition des bandes sur les deux parcours de transport (3, 4) distincts.

3. Machine de bobinage selon la revendication 1, **caractérisée en ce que** les deux premiers cylindres de guidage (8, 8') sont disposés directement l'un à côté de l'autre et servent en même temps d'élément de répartition des bandes entre les deux parcours de transport (3, 4) distincts.

4. Machine de bobinage selon l'une des revendications 1 à 3, **caractérisée en ce que** les distances (L1, L1') entre les deux deuxièmes cylindres de guidage (9, 9') et la perpendiculaire (O) aux deux parcours de transport (3, 4) diffèrent de moins de 20 % de la plus petite distance (L1, L1') et sont de préférence essentiellement égales.

5. Machine de bobinage selon l'une des revendications 1 à 4, **caractérisée en ce que** dans chaque parcours de transport (3, 4), un troisième cylindre de guidage (10, 10'), de préférence un cylindre de contact apte à être repoussé contre les rouleaux bobinés (5, 6), suit le deuxième cylindre de guidage (9, 9'), les deux troisièmes cylindres de guidage (10, 10') étant disposés de telle sorte que les longueurs (L2, L2') des deux parcours de transport entre les deux deuxièmes cylindres de guidage (9, 9') et les deux troisièmes cylindres de guidage (10, 10') diffèrent de moins de 20 % de la plus petite longueur (L2, L2') et sont de préférence essentiellement égales.

6. Machine de bobinage selon la revendication 5, **caractérisée en ce que** les deux parcours de transport s'étendent parallèlement l'un à l'autre entre les deuxièmes cylindres de guidage (9, 9') et les troisièmes cylindres de guidage (10, 10').

7. Machine de bobinage selon la revendication 5 ou 6, **caractérisée en ce que** les deux troisièmes cylindres de guidage (10, 10') sont disposés de telle sorte que la droite qui passe par leur centre s'étend horizontalement.

8. Machine de bobinage selon l'une des revendications 1 à 7, **caractérisée en ce qu'**au moins les deux deuxièmes cylindres de guidage (9, 9') de chaque parcours de transport (3, 4) sont entraînés.

9. Machine de bobinage selon l'une des revendications 1 à 8, **caractérisée en ce que** les cylindres de guidage (8, 8' ou 9, 9' ou 10, 10') qui se correspondent mutuellement dans les deux parcours de transport (3, 4) présentent le même diamètre.
